# FASCICULE DE BREVET EUROPEEN

(11) **EP 3 035 126 B1**
(45) Date de publication et mention de la délivrance du brevet: **13.12.2017**
(21) Numéro de dépôt: 14199039.0
(22) Date de dépôt: 18.12.2014
(51) Int. Cl.: G04B 17/04

(54) **Résonateur d'horlogerie à lames croisées**
Resonator einer Uhr mit sich kreuzenden Blättern
Timepiece resonator with crossed blades

(43) Date de publication de la demande: 22.06.2016
(73) Titulaire: The Swatch Group Research and Development Ltd., 2074 Marin (CH)
(72) Inventeur: Di Domenico, Gianni, 2000 Neuchâtel (CH); Hinaux, Baptiste, 1005 Lausanne (CH); Klinger, Laurent, 2503 Bienne (CH); Helfer, Jean-Luc, 2525 Le Landeron (CH)
(74) Mandataire: Giraud, Eric

(56) Documents cités:
- EP-A1- 2 645 189
- EP-A1- 2 911 012
- US-A- 3 628 781
- "Régulateur Genequand - une invention par Vaucher Manufacture Fleurier & le CSEM", , 15 septembre 2014 (2014-09-15), XP054976083, Extrait de l'Internet: URL:https://www.youtube.com/watch?v=U0FJxV Y2Onk [extrait le 2015-09-22]

## Description

### Domaine de l'invention

L'invention concerne un résonateur d'horlogerie comportant au moins une masse oscillant par rapport à un élément de liaison qu'il comporte et qui est agencé pour être fixé directement ou indirectement à une structure d'un mouvement d'horlogerie, ladite au moins une masse étant suspendue au dit élément de liaison par des lames croisées qui sont des lames élastiques qui s'étendent à distance l'une de l'autre dans deux plans parallèles, et dont les projections des directions sur un desdits plans parallèles se croisent au niveau d'un axe de pivotement virtuel de ladite masse, et définissent ensemble un premier angle qui est l'angle au sommet, depuis ledit axe de pivotement virtuel, face auquel s'étend la partie dudit élément de liaison qui est situé entre les attaches desdites lames croisées sur ledit élément de liaison.

L'invention concerne encore un mouvement d'horlogerie comportant un tel résonateur.

L'invention concerne encore une montre, comportant un tel mouvement, ou/et un tel résonateur.

L'invention concerne le domaine des bases de temps pour les mécanismes d'horlogerie mécanique, en particulier pour des montres.

### Arrière-plan de l'invention

Un balancier à lames croisées est un résonateur qui peut être utilisé comme base de temps dans une montre mécanique, en lieu et place d'un balancier-spiral.

L'utilisation de lames croisées a l'avantage d'augmenter le facteur de qualité puisqu'il n'y a plus de pivot frottant.

Toutefois un balancier à lames croisées présente des inconvénients importants :
- le couple de rappel élastique est non-linéaire, ce qui rend le système anisochrone, c'est-à-dire que la fréquence du résonateur dépend de l'amplitude de l'oscillation;
- le centre de masse du balancier subit un mouvement résiduel qui est dû au mouvement parasite de l'axe instantané de rotation. Il en résulte que la fréquence du résonateur dépend de l'orientation de la montre dans le champ gravitationnel; c'est ce qu'on appelle l'effet des positions.

Les mécanismes expérimentaux divulgués dans la publication F.Barrot, T. Hamaguchi, « Un nouveau régulateur mécanique pour une réserve de marche exceptionnelle », Actes de la journée d'étude 2014 de la Société Suisse de Chronométrie, nécessitent, en raison de la non-linéarité de la force de rappel élastique observée dans le système, une compensation par un composant supplémentaire appelé correcteur d'isochronisme. Des mesures expérimentales montrent que cette compensation est très difficile à réaliser en pratique. Cette publication divulgue un oscillateur composé d'un balancier à lames croisées. Les auteurs expliquent « qu'une implémentation de type pivot Wittrick est choisie » afin de « rendre la fréquence d'oscillation indépendante de l'orientation du balancier par rapport à la gravité ». Cette configuration particulière où les lames se croisent au sept huitièmes de leur longueur a été divulguée dans les travaux de W.H.Wittrick, « The properties of crossed flexure pivots and the influence of the point at which the strips cross » The Aeronautical Quarterly II(4), pages 272 à 292 (1951). Elle a pour avantage de minimiser les déplacements de l'axe de rotation virtuel et par conséquent de minimiser l'effet des positions. Toutefois, avec un angle de 90° entre les deux lames, le balancier à lames croisées utilisé dans ces travaux est fortement anisochrone, raison pour laquelle les auteurs ont eu recours à une compensation par un composant supplémentaire appelé correcteur d'isochronisme. Des mesures expérimentales montrent que cette compensation est très difficile à réaliser en pratique et qu'il serait donc très utile de trouver une géométrie des lames qui annule aussi bien l'effet des positions que l'anisochronisme produit par la non-linéarité de la force de rappel élastique.

Le document EP 2 911 012 A1 au nom de CSEM décrit un oscillateur rotatif d'horlogerie à pivot virtuel, avec un balancier qui est relié par plusieurs lames flexibles à un support, en particulier dans une réalisation monolithique. Au moins deux lames flexibles s'étendent dans des plans perpendiculaires au plan de l'oscillateur, et sécants entre eux selon une droite définissant l'axe géométrique d'oscillation de l'oscillateur, cet axe croisant les deux lames aux sept huitièmes de leur longueur respective. Cette configuration du croisement aux sept huitièmes de la longueur est déjà connue comme optimale, permettant d'obtenir une rotation propre et sans frottement autour de l'axe virtuel d'oscillation, en minimisant le déplacement de cet axe, selon les travaux de W. H. WITTRICK, University of Sidney, en février 1951, cités ci-dessus.

Si, dans ce document EP 2 911 012 A1, il est envisagé que les lames puissent prendre naissance perpendiculairement aux côtés d'un polygone intérieur régulier à N côtés, avec une symétrie d'ordre N autour de l'axe d'oscillation virtuel, la seule configuration particulière illustrée est toutefois celle d'un carré intérieur, dans laquelle les deux plans comportant les lames sont perpendiculaires entre eux. Selon ce document, le nombre des lames et leur disposition est défini par un compromis entre l'encombrement accordé au système, notamment d'un point de vue esthétique, et la stabilité du système. Abstraction faite de la règle des sept huitièmes déjà connue, le document EP 2 911 012 A1 ne divulgue pas de paramètres géométriques particuliers à privilégier pour le meilleur isochronisme.
On peut remarquer que, pour un angle de 90° entre les lames, l'isochronisme du système n'est pas optimal, contrairement aux enseignements de ce document EP 2 911 012 A1, selon lequel le nombre des lames et leur disposition sont définis par un compromis entre l'encombrement accordé au système, notamment d'un point de vue esthétique, et la stabilité du système.

Des lames croisées sont aussi connues du document EP2645189. Un diapason à lames croisées est connu du document US3628781, mais pas dans l'horlogerie.

### Résumé de l'invention

L'invention se propose d'éliminer ces inconvénients en proposant une géométrie optimisée.

A cet effet, l'invention concerne un résonateur d'horlogerie **selon la revendication 1.**

L'invention concerne encore un mouvement d'horlogerie comportant un tel résonateur.

L'invention concerne encore une montre comportant un tel mouvement, ou/et un tel résonateur.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en plan, un résonateur à balancier à lames croisées, dans une position de repos en trait plein, et dans une position instantanée (en trait interrompu des lames croisées) où le balancier est écarté de sa position de repos ; cette figure 1 représente un cas général où l'encastrement des lames croisées est oblique dans l'élément de liaison qui les porte, lequel est fixé à la structure d'un mouvement d'horlogerie. La figure 1A représente une configuration préférée où cet encastrement est réalisé au niveau d'une surface qui est orthogonale à l'extrémité de chaque lame au niveau de son encastrement dans cet élément de liaison;
- la figure 2 est un graphique représentatif de l'art antérieur, où les lames croisées sont perpendiculaires dans la position de repos du résonateur, illustrant la variation de la constante de rappel élastique k en ordonnée, en fonction de l'angle courant θ que fait le balancier avec sa position de repos en abscisse ;
- la figure 3 et la figure 4 sont des graphiques également représentatifs du même art antérieur, et illustrent la variation des coordonnées du centre de masse, respectivement selon X, ΔX, sur la figure 3, et selon Y, ΔY, sur la figure 4 en fonction de l'angle courant θ que fait le balancier avec sa position de repos en abscisse. Ces variations des coordonnées ΔX et ΔY sont normalisées par rapport à la longueur des lames L pour que les graphiques soient sans unités;
- la figure 5 est un graphique représentatif de l'invention, où les lames croisées font entre elles un premier angle α voisin de 72° dans la position de repos du résonateur, illustrant la variation de la constante de rappel élastique k en ordonnée, en fonction de l'angle courant θ que fait le balancier avec sa position de repos en abscisse ;
- la figure 6 et la figure 7 sont des graphiques également représentatifs de l'invention, où les lames croisées font entre elles un premier angle α voisin de 72° dans la position de repos du résonateur, et illustrent la variation des coordonnées du centre de masse, respectivement selon X, ΔX, sur la figure 6, et selon Y, ΔY, sur la figure 7 en fonction de l'angle courant θ que fait le balancier avec sa position de repos en abscisse. Ces variations des coordonnées ΔX et ΔY sont normalisées par rapport à la longueur des lames L pour que les graphiques soient sans unités;
- la figure 8 illustre le mode de réalisation selon l'invention, notamment, le résonateur à lames croisées est un résonateur à diapason ;
- la figure 9 est un détail montrant, en trait interrompu, la profondeur de la zone d'influence d'une flexion d'une lame élastique monolithique avec un élément de liaison en matériau micro-usinable dans le cas de la figure 1. La figure 9A est l'équivalent pour la figure 1A ;
- la figure 10 est un schéma-blocs représentant une pièce d'horlogerie ou une montre comportant un mouvement comportant lui-même un tel résonateur.

### Description détaillée des modes de réalisation préférées

L'appellation « centre de masse » utilisée ici peut aussi se comprendre sous l'appellation « centre d'inertie ». Un exemple explicatif concerne un résonateur d'horlogerie 100 comportant au moins une masse 1 oscillant par rapport à un élément de liaison 2 que comporte ce résonateur. Cet élément de liaison 2 est agencé pour être fixé directement ou indirectement à une structure d'un mouvement d'horlogerie 200.

Cette au moins une masse 1 est suspendue à l'élément de liaison 2 par des lames croisées 3, 4, qui sont des lames élastiques qui s'étendent à distance l'une de l'autre dans deux plans parallèles, et dont les projections des directions sur un de ces plans parallèles se croisent au niveau d'un axe de pivotement virtuel O de la masse 1, et définissent ensemble un premier angle α qui est l'angle au sommet, depuis cet axe de pivotement virtuel O, face auquel s'étend la partie de l'élément de liaison 2 qui est située entre les attaches des lames croisées 3, 4, sur l'élément de liaison 2.

Selon l'exemple explicatif, comme il sera expliqué plus loin, ce premier angle α est compris entre 68° et 76°.

Plus particulièrement, et de façon non limitative, la masse 1 est un balancier, tel que visible sur les figures 1 et 1A, qui illustrent, en trait plein, la géométrie d'un résonateur 100 à balancier à lames croisées, dans sa position de repos.

Un balancier 1 est maintenu fixé à un élément de liaison 2 par deux lames croisées 3 et 4. Ces lames croisées 3 et 4 sont des lames élastiques qui s'étendent à distance l'une de l'autre dans deux plans parallèles, et dont les projections des directions sur un de ces plans parallèles se croisent au niveau d'un axe de pivotement virtuel O de ce balancier 1. Ces lames croisées permettent la rotation de ce balancier 1, et empêchent sensiblement la translation du balancier 1 dans les trois directions XYZ, et assurent de plus une bonne tenue aux petits chocs. La figure 1 représente un cas général où l'encastrement des lames croisées 3, 4, est oblique dans l'élément de liaison 2 qui les porte. La figure 1A représente une configuration préférée où cet encastrement est réalisé au niveau d'une surface qui est orthogonale à l'extrémité de chaque lame 3, 4, à son encastrement.

L'origine des coordonnées O est placée au croisement des lames 3 et 4 lorsque le résonateur 100 est dans sa position de repos. Le centre instantané de rotation ainsi que le centre de masse du balancier sont aussi situés à l'origine O lorsque le balancier est dans sa position de repos. La bissectrice du premier angle α définit une direction X avec laquelle les projections des deux lames 3 et 4 dans un desdits plans parallèles font un angle β qui est la moitié du premier angle α.

Dans la réalisation préférée de la figure 1, le résonateur 100 est symétrique par rapport à l'axe OX.

Dans l'art antérieur, le premier angle α a une valeur de 90°.

Sur la figure 1, le rayon intérieur ri est la distance entre le point O et l'encastrement des lames 3 et 4 dans l'élément de liaison 2. Le rayon extérieur re est la distance entre le point O et l'encastrement des lames 3 et 4 dans le balancier 1.

La longueur totale L de chacune des lames est, dans cette construction symétrique, L = ri + re.

Le premier angle α est l'angle entre les deux lames 3 et 4 lorsque le résonateur 100 à balancier est dans sa position de repos. Ce premier angle α est l'angle au sommet (en O) qui définit l'ouverture des lames 3 et 4 par rapport à l'élément de liaison 2, et face auquel s'étend la partie de cet élément de liaison 2 qui est située entre les attaches des lames croisées 3 et 4 sur ce dernier.

Le couple de rappel élastique que les lames exercent sur le balancier peut s'écrire M = k.θ, où k est la constante de rappel élastique et θ est l'angle courant que fait le balancier 1 par rapport à sa position de repos. Les figures 1 et 1A montrent une valeur instantanée θi de l'angle courant θ, correspondant à la déviation d'un point M vers sa position instantanée Mi, correspondant à des positions fléchies 3i et 4i des lames 3 et 4, représentées en trait interrompu sur les figures 1 et 1A.

Comme le couple est non-linéaire, la constante de rappel élastique varie avec l'angle du balancier k(θ) = M/θ.

La variation de la constante de rappel élastique k en fonction de l'angle courant du balancier θ est représentée à la figure 2 pour l'art antérieur. On voit que la force de rappel élastique est linéaire pour le rapport Q= ri/L = 0.10.

Le déplacement du centre de masse du balancier (ΔX, ΔY) en fonction de l'angle du balancier θ est représenté aux figures 3 et 4 pour le même art antérieur. Les différentes courbes correspondent à des rapports Q = ri/L différents. On voit que, dans l'art antérieur, le déplacement selon X est minimum pour ri/L compris entre 0.12 et 0.13.

On observe donc, sur l'ensemble des figures 2 à 4 représentatives de l'art antérieur, qu'il n'y a pas de valeur du rapport Q = ri/L pour laquelle on a simultanément un couple de rappel linéaire et un déplacement ΔX sensiblement nul.

Par conséquent, dans les constructions de l'art antérieur, pour α = 90°, il n'est pas possible d'avoir un système simultanément isochrone (force de rappel élastique linéaire) et indépendant des positions (déplacement nul du centre de masse selon X). L'exemple explicatif s'attache à déterminer une géométrie pour laquelle un tel résonateur puisse être à la fois isochrone et indépendant des positions.

L'étude réalisée dans le cadre de l'exemple explicatif permet de déterminer des valeurs convenables.

Pour un premier angle α voisin de 72°, et pour un rapport Q = ri/L compris entre 0.12 et 0.13, le système est simultanément isochrone et indépendant des positions.

En effet, pour un premier angle α voisin de 72°, la variation de la constante de rappel élastique k en fonction de l'angle courant θ du balancier est représentée à la figure 5. On voit que la force de rappel élastique est linéaire pour Q = ri/L compris entre 0.12 et 0.13.

De même, pour un premier angle α voisin de 72°, le déplacement du centre de masse du balancier selon X en fonction de l'angle courant θ du balancier est représenté à la figure 6. Les différentes courbes correspondent à des rapports ri/L différents. On voit que le déplacement selon X s'annule pour Q = ri/L compris entre 0.12 et 0.13.

On observe donc que pour un premier angle α voisin de 72°, et un rapport Q = ri/L compris entre 0.12 et 0.13 on a simultanément un couple de rappel linéaire et un déplacement nul du centre de masse selon X, ce qui est un avantage considérable.

Cette configuration géométrique optimale peut varier très légèrement, en fonction de la largeur des lames 3 et 4, et de l'amplitude de l'oscillation du balancier.

Les figures 9 et 9A illustrent un phénomène qui, selon la nature du matériau des lames croisées, peut modifier très légèrement l'estimation de la longueur totale L des lames 3 et 4: quand l'influence de la flexion des lames se manifeste en profondeur dans l'élément de liaison (dans le cas par exemple d'une exécution monolithique en silicium ou similaire), on peut estimer que cette profondeur correspond environ à la demi-épaisseur de la lame. Il y a alors lieu de corriger la valeur ri en la remplaçant par la valeur rim = ri + e/2, e étant l'épaisseur de la lame 3 ou 4 considérée.

La longueur totale est à corriger en conséquence : Lm = ri + e/2 + re, et le rapport Q est à corriger de la même façon : Qm =(ri+e/2)/(ri+e/2+re), qui doit être compris entre 0.12 et 0.13.

Dans la pratique, les valeurs convenables du premier angle α sont comprises entre 68° et 76°, et celles du rapport Q = ri/L sont comprises entre 0.12 et 0.13.

Dans une variante particulière, le résonateur 100 est monolithique.

Plus particulièrement, le résonateur 100 est en matériau micro-usinable réalisable par technologies « MEMS » ou « LISA », ou en silicium ou en oxyde de silicium, ou en métal au moins partiellement amorphe, ou en verre métallique, ou en quartz, ou en DLC.

Dans l'un de ces cas, c'est le rapport Qm =(ri+e/2)/(ri+e/2+re), qui doit être compris entre 0.12 et 0.13.

Dans une variante avantageuse le premier angle α est compris entre 70° et 76°.

Plus particulièrement encore, le premier angle α est compris entre 70° et 74°.

On note encore que le déplacement du centre de masse selon Y n'affecte pas la marche du résonateur, pour des raisons de parité de la fonction ΔY(θ), tel que visible sur la figure 7. Autrement-dit, pour ce résonateur à balancier à lames croisées, il suffit d'annuler le déplacement ΔX pour que la marche soit indépendante des positions.

L'invention concerne un résonateur d'horlogerie à lames croisées de type diapason, tel que visible sur la figure 8.

L'invention concerne encore un mouvement d'horlogerie 200 comportant au moins un tel résonateur 100.

L'invention concerne encore une montre, comportant un tel mouvement 200, ou/et un tel résonateur 100.

L'invention permet, ainsi, de rendre un résonateur à balancier à lames croisées simultanément isochrone et indépendant des positions.

## Revendications

1. Résonateur d'horlogerie (100) comportant au moins une masse (1) oscillant par rapport à un élément de liaison (2) qu'il comporte et qui est agencé pour être fixé directement ou indirectement à une structure d'un mouvement d'horlogerie (200), ladite au moins une masse (1) étant suspendue au dit élément de liaison (2) par des lames croisées (3, 4) qui sont des lames élastiques qui s'étendent à distance l'une de l'autre dans deux plans parallèles, et dont les projections des directions sur un desdits plans parallèles se croisent au niveau d'un axe de pivotement virtuel (O) de ladite masse (1), et définissent ensemble un premier angle (α) qui est l'angle au sommet, depuis ledit axe de pivotement virtuel (O), face auquel s'étend la partie dudit élément de liaison (2) qui est située entre les attaches desdites lames croisées (3, 4) sur ledit élément de liaison (2), ledit premier angle (α) étant compris entre 68° et 76°, et ledit résonateur (100) étant, en projection sur un desdits plans parallèles, symétrique par rapport à la bissectrice (OX) dudit premier angle (α) lorsqu'il est dans sa position de repos, **caractérisé en ce que** ledit résonateur (100) est un résonateur à lames croisées de type diapason, comportant au moins deux dites masses (1) oscillantes en symétrie par rapport à un axe transversal (Y) perpendiculaire à ladite bissectrice (OX), suspendues au même dit élément de liaison (2) chacune par lesdites deux lames croisées (3, 4).

2. Résonateur (100) selon la revendication 1, **caractérisé en ce que** ledit premier angle (α) est compris entre 70° et 76°.

3. Résonateur (100) selon la revendication 2, **caractérisé en ce que** ledit premier angle (α) est compris entre 70° et 74°.

4. Résonateur (100) selon l'une des revendications 1 à 3, **caractérisé en ce que** lesdites lames (3, 4) sont dimensionnées avec un rayon intérieur (ri) entre ledit axe de pivotement virtuel (O) et leur point d'attache sur ledit élément de liaison (2), avec un rayon extérieur (re) entre ledit axe de pivotement virtuel (O) et leur point d'attache sur ladite masse (1), et avec une longueur totale (L) telle que L = ri + re, tels qu'un rapport (Q) tel que Q = ri/L, soit compris entre 0.12 et 0.13.

5. Résonateur (100) selon l'une des revendications 1 à 3, **caractérisé en ce que** lesdites lames (3, 4) sont dimensionnées avec un rayon intérieur (ri) entre ledit axe de pivotement virtuel (O) et leur point d'attache sur ledit élément de liaison (2), avec un rayon extérieur (re) entre ledit axe de pivotement virtuel (O) et leur point d'attache sur ladite masse (1), avec une épaisseur (e) dans le plan de chaque dite lame (3, 4), tels qu'un rapport (Qm) tel que Qm =(ri+e/2)/(ri+e/2+re), soit compris entre 0.12 et 0.13.

6. Résonateur (100) selon l'une des revendications 1 à 5, **caractérisé en ce que** lesdites lames croisées (3, 4) sont chacune encastrée dans ledit élément de liaison (2) au niveau d'une surface dudit élément de liaison (2) qui est orthogonale à l'extrémité de ladite lame (3, 4) considérée au niveau de son encastrement.

7. (100) selon l'une des revendications 1 à 6 **caractérisé en ce que** ledit résonateur (100) est monolithique.

8. Résonateur (100) selon la revendication 7, **caractérisé en ce qu'**il est en silicium ou en oxyde de silicium, ou en verre métallique, ou en quartz, ou en DLC.

9. Mouvement d'horlogerie (200) comportant une structure sur laquelle est fixée, directement ou indirectement, au moins un dit élément de liaison (2) que comporte un dit résonateur (100) selon l'une des revendications **1 à** 8.

10. **Montre (300)** comportant un mouvement (200) selon la revendication 9, ou/et au moins un dit résonateur (100) selon l'une des revendications **1 à** 8.

## Patentansprüche

1. Uhrenresonator (100), umfassend mindestens eine Masse (1), die in Bezug auf ein Verbindungselement (2) oszilliert, das er aufweist und das dafür ausgelegt ist, direkt oder indirekt an einer Struktur eines Uhrwerks (200) befestigt zu sein, wobei die mindestens eine Masse (1) an dem Verbindungselement (2) durch gekreuzte Plättchen (3, 4) aufgehängt ist, die elastische Plättchen sind, die sich in gegenseitigem Abstand in zwei parallelen Ebenen erstrecken und deren Projektionen der Richtungen auf eine der parallelen Ebenen sich auf Höhe einer virtuellen Drehachse (O) der Masse (1) kreuzen und die zusammen einen ersten Winkel (α) definieren, der der Scheitelwinkel ausgehend von der virtuellen Drehachse (O) ist, gegenüber der sich der Teil des Verbindungselements (2) erstreckt, der sich zwischen den Befestigungen der gekreuzten Plättchen (3, 4) an dem Verbindungselement (2) befindet, wobei der erste Winkel (α) im Bereich von 68° bis 76° liegt, wobei der Resonator (100) in der Projektion auf eine der parallelen Ebenen symmetrisch in Bezug auf die Winkelhalbierende (OX) des ersten Winkels (α) ist, wenn er in seiner Ruheposition ist, **dadurch gekennzeichnet, dass** der Resonator (100) ein Resonator mit gekreuzten Plättchen des Stimmgabeltyps ist, der mindestens zwei oszillierende Massen (1) symmetrisch in Bezug auf eine Querachse (Y) senkrecht zu der Winkelhalbierenden (OX) aufweist, die am selben Verbindungselement (2) jeweils durch die gekreuzten Plättchen (3, 4) aufgehängt sind.

2. Resonator (100) nach Anspruch 1, **dadurch gekennzeichnet, dass** der erste Winkel (α) im Bereich von 70° bis 76° liegt.

3. Resonator (100) nach Anspruch 2, **dadurch gekennzeichnet, dass** der erste Winkel (α) im Bereich von 70° bis 74° liegt.

4. Resonator (100) nach einem der Ansprüche 1 bis 3, **dadurch gekennzeichnet, dass** die Plättchen (3, 4) bemessen sind mit einem inneren Radius (ri) zwischen der virtuellen Drehachse (O) und ihrem Befestigungspunkt an dem Verbindungselement (2), mit einem äußeren Radius (re) zwischen der virtuellen Drehachse (O) und ihrem Befestigungspunkt an der Masse (1) und mit einer Gesamtlänge (L), derart, dass L = ri + re, so dass ein Verhältnis (Q) mit Q = ri/L im Bereich von 0,12 bis 0,13 liegt.

5. Resonator (100) nach einem der Ansprüche 1 bis 3, **dadurch gekennzeichnet, dass** die Plättchen (3, 4) bemessen sind mit einem inneren Radius (ri) zwischen der virtuellen Drehachse (O) und ihrem Befestigungspunkt an dem Verbindungselement (2), mit einem äußeren Radius (re) zwischen der virtuellen Drehachse (O) und ihrem Befestigungspunkt an der Masse (1) und mit einer Dicke (e) in der Ebene jedes Plättchens (3, 4), derart, dass ein Verhältnis (Qm) mit Qm = (ri + e/2)/(ri + e/2 + re) im Bereich von 0,12 bis 0,13 liegt.

6. Resonator (100) nach einem der Ansprüche 1 bis 5, **dadurch gekennzeichnet, dass** die gekreuzten Plättchen (3, 4) jeweils in das Verbindungselement (2) auf Höhe einer Oberfläche des Verbindungselements (2) eingelassen sind, die zu dem Ende des Plättchens (3, 4) bei Betrachtung auf Höhe ihres Einbaus senkrecht ist.

7. Resonator (100) nach einem der Ansprüche 1 bis 6, **dadurch gekennzeichnet, dass** der Resonator (100) monolithisch ist.

8. Resonator (100) nach Anspruch 7, **dadurch gekennzeichnet, dass** er aus Silicium oder aus Siliciumoxid, aus Metallglas oder aus Quarz oder aus DLC ist.

9. Uhrwerk (200), das eine Struktur aufweist, an der mindestens ein Verbindungselement (2), das ein Resonator (100) nach einem der Ansprüche 1 bis 8 aufweist, direkt oder indirekt befestigt ist.

10. Uhr (300), umfassend ein Werk (200) nach Anspruch 9 und/oder mindestens einen Resonator (100) nach einem der Ansprüche 1 bis 8.

## Claims

1. Timepiece resonator (100) comprising at least one weight (1) oscillating with respect to a connecting element (2) comprised in said resonator and which is arranged to be directly or indirectly secured to a structure of a timepiece movement (200), said at least one weight (1) being suspended from said connecting element (2) by crossed strips (3, 4) which are resilient strips that extend at a distance from each other in two parallel planes, and the projections of the directions of said strips on one of said parallel planes intersect at a virtual pivot axis (O) of said weight (1), and define together a first angle (α) which is the apex angle, from said virtual pivot axis (O), opposite which there extends the portion of said connecting element (2) that is located between the attachments of said crossed strips (3, 4) to said connecting element (2), said first angle (α) being comprised between 68° and 76°, and said resonator (100), in projection onto one of said parallel planes, being symmetrical with respect to the bisector (OX) of said first angle (α) when the resonator is in the rest position, **characterized in that** said resonator (100) is a crossed strip resonator of the tuning fork type, comprising at least two said weights (1) oscillating in symmetry with respect to a transverse axis (Y) perpendicular to said bisector (OX), suspended from the same said connecting element (2), each by said two crossed strips (3, 4).

2. Resonator (100) according to claim 1, **characterized in that** said first angle (α) is comprised between 70° and 76°.

3. Resonator (100) according to claim 2, **characterized in that** said first angle (α) is comprised between 70° and 74°.

4. Resonator (100) according to any of claims 1 to 3, **characterized in that** said strips (3, 4) are dimensioned with an inner radius (ri) between said virtual pivot axis (O) and the point of attachment of said strips to said connecting element (2), with an outer radius (re) between said virtual pivot axis (O) and the point of attachment of said strips to said weight (1), and with a total length (L) such that L = ri + re, such that a ratio (Q) such as Q = ri/L, is comprised between 0.12 and 0.13.

5. Resonator (100) according to any of claims 1 to 3, **characterized in that** said strips (3, 4) are dimensioned with an inner radius (ri) between said virtual pivot axis (O) and the point of attachment of said strips to said connecting element (2), with an outer radius (re) between said virtual pivot axis (O) and the point of attachment of said strips to said weight (1), with a thickness (e) in the plane of each said strip (3, 4), such that a ratio (Qm) such as Qm = (ri+e/2)/(ri+e/2+re), is comprised between 0.12 and 0.13.

6. Resonator (100) according to any of claims 1 to 5, **characterized in that** said crossed strips (3, 4) are each anchored in said connecting element (2) on a surface of said connecting element (2) which is orthogonal to the end of said strip (3, 4) concerned at the anchoring point thereof.

7. Resonator (100) according to any of claims 1 to 6, **characterized in that** said resonator (100) is in one-piece.

8. Resonator (100) according to claim 7, **characterized in that** said resonator (100) is made of silicon or of silicon oxide or of metallic glass or of quartz or of DLC.

9. Timepiece movement (200) comprising a structure to which is fixed, directly or indirectly, a least one connecting element (2) comprised in a said resonator (100) according to any of claims 1 to 8.

10. Watch (300), including a movement (200) according to claim 9, and/or at least one said resonator (100) according to any of claims 1 to 8.
